# EUROPÄISCHE PATENTSCHRIFT

(11) **EP 1 796 981 B1**
(45) Veröffentlichungstag und Bekanntmachung des Hinweises auf die Patenterteilung: **10.02.2010**
(21) Anmeldenummer: 05791188.5
(22) Anmeldetag: 23.09.2005
(51) Int. Cl.: B65D 43/02

(54) **BEHAELTERVERSCHLUSS ZUM AUFBEWAHREN VON FLUIDEM GEFAHRGUT**
CONTAINER SEAL FOR THE STORAGE OF DANGEROUS LIQUID MATERIAL
FERMETURE PERMETTANT LA CONSERVATION DE FLUIDES DANGEREUX

(30) Priorität: 24.09.2004 DE 102004046677; 08.10.2004 DE 102004049225
(43) Veröffentlichungstag der Anmeldung: 20.06.2007
(73) Patentinhaber: Impress Group B.V., 7418 AH Deventer (NL)
(72) Erfinder: KLOSS, Uwe, 38723 Seesen (DE); KEILBERG, Birger, 38723 Seesen (DE); HUBERT, Manfred, 31099 Woltershausen (DE)
(74) Vertreter: Leonhard, Frank Reimund
(86) Internationale Anmeldenummer: PCT/DE2005/001691
(87) Internationale Veröffentlichungsnummer: WO 2006/032264

(56) Entgegenhaltungen:
- EP-A- 0 535 383
- WO-A-92/04248
- WO-A-98/35882
- DE-A1- 3 339 777
- US-A- 5 065 888

## Beschreibung

Die Erfindung betrifft einen Behälter aus Blech mit einem Verschluss zwischen dem Rumpfende des Rumpfes des Behälters und dem Rand eines in das (vormals offene) Rumpfende eingedrückten Deckels. Der Deckel kann wieder gelöst werden. Beide Teile bestehen aus (relativ) dünnem Blech. Vorgeschlagen wir auch ein Verfahren zum Verschließen eines Verschlussrands zwischen einem zuvor offenen Rumpfende eines Behälterrumpfs aus Blech und einem Rand eines in das offene Rumpfende abdichtend eingedrückten Deckels aus Blech. Der Deckel hat einen Deckelspiegel (auch aus Blech).

Einen Verschluss eines Blechbehälters zeigt WO 92/04248 A (Baltec). Bei diesem Verschluss wird ein Zwischenring verwendet, der einen Dichtungsring aufnimmt und der zur mechanischen Sicherung des Eingriffs des Deckels in der Schließ-Stellung beiträgt. Zur weiteren Sicherung ist zwischen den zusammenwirkenden Dichtflächen ein Klebstoff eingesetzt, der den Compound verbindet.

Die Schrift WO 98/35882 (Glud) und die Schrift DE 33 39 777 A1 (Carnaud) zeigen weitere Behälter-Verschlüsse jeweils mit einem Eindrückdeckel und einem passend geformten oberen Rand des Behälterrumpfs. Beide sollen auch bei mehrfachem Öffnen und Schließen zuverlässig abgedichtet sein, wenn der Eindrückdeckel auf den Rumpf aufgesetzt ist.

**Aufgabe der Erfindung** ist es, den Verschluss des Behälters hohen Anforderungen genügen zu lassen, ihn einfach und preiswert herstellbar zu machen und insbesondere geht es um einen besonders sicheren, auch bei hohen mechanischen Beanspruchungen, wie Stoß oder Fall, dichten Verschluss für fluide Gefahrengüter in dem verschlossenen Behälter.

Diese Aufgabe wird mit Anspruch 1 oder 13 erreicht und gelöst.

Hierbei kann der Eindrückdeckel weitgehend bisherigen Deckelformen entsprechen, so dass auch bisherige Fertigungsverfahren und Fertigungsmittel weitgehend einsetzbar bleiben. Technische Änderungen können auf ein Minimum reduziert werden, was ein weiterer Vorteil der Erfindung ist, ohne ihr zum Nachteil zu gereichen.

Eine hohe Dichtheit wird erfindungsgemäß durch ein (direktes) Zusammenwirken von Rumpfende (Ende des Rumpfes) und Deckelrand (Rand des Deckels) erreicht, so dass es dafür keines zusätzlichen Zwischenringes bedarf. Im Bereich einer scharfen Krümmung (erreicht durch das in einem engen Bogen um 180° nach außen abgebogene Blech) liegt das Rumpfende (direkt oder indirekt über eine Compound-Restschicht) am Deckelblech (der Begrenzungsflanke) - innerhalb von dessen zumindest teilweise eingerollten Randes (als Rollrand) - an und kann dort eine Abdichtung durch unmittelbaren, sich vorteilhaft flächig ausdehnenden, Kontakt unter gegenseitiger radialer Vorspannung erreichen.

Dieser Bereich ist zugleich radial außen durch das im Rollrand des Deckels angeordnete Dichtungsmaterial (Compound) abgedeckt, insbesondere ausgebildet als ein Blähcompound.

Beim einem Verschließvorgang (dem Verschließen) gelangt das Rumpfende mit seinem (relativ scharfen) Krümmungsradius in Kontakt mit Dichtungsmaterial auf der Außenseite der Begrenzungsflanke des Deckels.

Die Erfindung wird nachfolgend mit mehreren Ausführungsbeispielen erläutert und ergänzt
- **Figur 1**: zeigt die für den Verschluss wichtigen Teile von Deckel und offenem Rumpfende eines verschlossenen oder verschließbaren oder öffnungsfähigen Behälters, jeweils im axialen Schnitt und bei noch offenem Verschluss.
- **Figur 2**: zeigt die Teile in gleicher Darstellung wie in Figur 1, jedoch in der Schließstellung.
- **Figur 3**: zeigt ein weiteres Beispiel.

Bei dem zu dem Verschluss gehörenden Deckel 1 ist der Deckelrand (Randabschnilt 1) mit dem zentralen Deckelspiegel 3 Ober eine relativ tiefe, kanalförmige Sicke 4 verbunden, die bei z.B. mechanischen Stößen auch als Dämpfungssicke wirken kann. Deren äußere Begrenzungsflanke 5 ragt in axialer Richtung über den Deckelspiegel 3 hinaus und geht in einen nach außen gebogenen Rollrand 7 über, dessen Blechkante 8 im (deutlichen) radialen Abstand vor dem oberen Abschnitt 5a der Begrenzungsflanke 5 endet. Der Rollrand weist einen ausreichend großen Krümmungsradius auf, so dass in ihm ein Dichtungsmaterial 9 von ausreichendem Volumen aufgenommen werden kann, das sich über den unteren Öffnungsspalt d8 des Rollrandes 7 - ein Stück weit entlang der Begrenzungsflanke 5 - nach unten erstreckt.

Der Mantel 2a,10 des Behälters 2 (der Rumpf) ist zur Bildung der Rumpf- oder Behälteröffnung über einen kleinen Krümmungsradius 11 um 180° nach außen gebogen. Das Blech 18 erstreckt sich vom Krümmungsradius aus im vom Maß des Krümmungsradius vorgegebenen radialen Abstand Δr parallel zu dem Rumpfmantel 10 axial nach unten, und zwar in einem Längenmaß L18, welches den Durchmesser d7 des Rollrandes 7 des Deckels 1 deutlich übersteigt.

Anschließend ist das Blech zur Bildung einer Stützschulter 12 radial und axial ansteigend nach außen abgebogen. Am äußeren Rand der Stützschulter ist das Blech axial nach unten abgebogen und endet in einer Einrollung 13 von im Vergleich zu dem Rollrand 7 des Deckels - oder dem Durchmessermaß d11 der kleinen bzw. scharfen Krümmung 11 - großem Durchmesser, der so gewählt ist, dass die Einrollung 13 mit ihrem radial inneren Bereich an die Rumpfwand 10 angrenzt oder sogar an dieser anliegt.

In einer Abwandlung kann das Rumpfblech zwischen der Stützschulter 12 und der Einrollung 13 - wenigstens bereichsweise - zu einer nach außen aufragenden Öffnungshilfe 16 ausgeformt sein, wie dies gestrichelt in Figur 1 als hoch ragende Schleife 16 dargestellt ist.

Zur mechanischen Sicherung des Eingriffs des Deckels in das Rumpfende nach Verschließen weisen die Rumpfwand 10 und die äußere Begrenzungsflanke 5 des Deckels 1 jeweils eine Sicke 15 bzw. 14 oder dgl. Eingriffselement auf.

**Figur 1** zeigt den Deckel in einer Stellung gegenüber dem offenen Rumpfende unmittelbar vor Beginn des Eindrückvorganges entsprechend dem Pfeil 17. Figur 2 zeigt die endgültige Schließstellung.

Das offene Rumpfende 10 mit der Krümmung 11 erstreckt sich so weit als möglich, etwa bis zum Übergang 6 zwischen äußerer Begrenzungsflanke 5 und Rollrand 7 des Deckels, in das Innere des Rollrandes 7. Der Rumpfmantel 10 gelangt in (direkten oder indirekten) Kontakt mit der äußeren Begrenzungsflanke 5. Dieser Kontakt ist flächig entlang den Wänden 5 und 10 ausgedehnt und erfolgt bevorzugt unter radialer Vorspannung, die in Figur 2 schematisch durch die Überdeckung der Blechschnittflächen angedeutet ist. Eine Restschicht von Compound 9, das hier verdrängt wurde, kann außen noch gelegen sein. Auch das ist ein Berühren der Begrenzungsflanke 5 durch das obere Rumpfende.

Durch diesen, unter Vorspannung erfolgenden Kontakt ist bereits eine zuverlässige Abdichtung auf mechanischem Wege zwischen den beiden beteiligten Verschlussteilen erreicht.

Figur 2 veranschaulich ferner, dass der radiale Abstand der Blechkante 8 von der Begrenzungsflanke 5 so groß gewählt ist, dass einerseits der Behälterrand mit Krümmungsbogen 11 sich sicher in den Rollrand 7 einschieben kann, und dass andererseits das Dichtungsmaterial 9 innerhalb des Rollrandes 7 und außerhalb im Bereich der Stützschulter einen zuverlässig zusammenhängenden Querschnitt behält. Das Dichtungsmaterial ist dabei innerhalb des Rollrandes 7 und zwischen diesem und der Stützschulter 12 unter Pressung gehalten, was die Dichtungswirkung wesentlich erhöht, so dass sich der Einsatz eines Klebstoffs im Bereich der Dichtflächen erübrigt.

Der tiefe und breite Sickenkanal 4, der große Rollrand 7, der radiale Abstand zwischen den Wandabschnitten 10 und 18, die schräge Stützschulter 12 und die großvolumige, an die Rumpfwand 10 zumindest angrenzende Einrollung 13 bilden zusammen ein sehr wirkungsvolles Abfederungs- und Dämpfungssystem, das nahezu alle möglichen mechanischen Druck- oder Schlagbeanspruchungen, die von außen auf den Verschlussbereich einwirken mögen, sicher aufzufangen in der Lage ist, ohne dass eine Dichtungswirkung unter diesen Beanspruchungen leidet.

Aus der Beschreibung und Darstellung des Verschlusses wird deutlich, dass das Rumpfende 10 mit allen zum Verschluss gehörenden Elementen -11, 18, 12, 13 und gegebenenfalls 16 - aus einem einzigen Blechzuschnitt geformt werden können. Eines zusätzlichen Zwischenringes bedarf es nicht.

Der Deckel ist weitgehend mit bekannten Verfahren und Mitteln herstellbar. Der gesamte Verschluss ist daher einfach und preiswert herstellbar und gewährleistet eine ausgezeichnete Stabilität und Dichtheit, so dass er auch bei Behältern für Gefahrengüter eingesetzt werden kann.

In einem weiteren Ausführungsbeispiel nach Figur 3 kann zur Erläuterung auf den nicht verschlossenen (am Beginn des Verschließvorgangs stehenden) Zustand - nach Figur 1 - verwiesen werden. Auch der verschlossene Zustand nach Figur 2 kann auf Figur 3 übertragen werden, hier nicht gesondert dargestellt.

Die Abwandlung gegenüber den zuvor beschriebenen Ausführungsformen ist in der Rumpfsicke 15, welche als Sicke 15' deutlicher nach radial auswärts ausgeformt ist, um auf die Ringeinrollung 13 einen stützenden Einfluss zu nehmen. Die Ringeinrollung ist nach Figur 1 angrenzend an den Behälterrumpf 10 (den oberen Rumpfabschnitt des Behälterrumpfs 2) ausgebildet, insbesondere anliegend. Wird die Sicke 15 nach axial höher liegend verschoben, so ergibt sich ein Stück weit auch eine radiale Stützung der Einrollung 13, zur zusätzlichen Stabilisierung der Lage der Stützschulter 12, ggf. auch der Öffnungshilfe 16, so in einem noch weiteren (strichliniert) dargestellten Ausführungsbeispiel.

Die Rumpf- oder Behältersicke 15' kann axial auch länger ausgebildet werden, wie auch axial stärker gedrungen ausgebildet werden, beispielsweise so, wie Figur 1 vernanschaulicht.

Der in die Sicke 15' eingreifende Abschnitt 14' des Deckels wird entsprechend ausgebildet, um im Verschließzustand in die Sicke 15' zum form- und/oder kraftschlossigen Eingreifen ausgebildet zu sein. Eine zumindest teilweise flächige Stützung ergibt sich auch hier, wobei der axiale Aufwärtsdruck der Sicke 14' im Deckel zusätzlich zur Stützung der Sicke 15' im Behälter herangezogen werden kann, welche beiden Sicken gemeinsam die Ringrollung 13 nach radial innen und axial unten zu stützen vermögen.

Es entsteht ein Verbund aus Stützsicken und Einrollungen, welche aus allen beteiligten Komponenten des Verschlussbereiches zusammenkommen.

## Patentansprüche

1. **Behälter aus Blech mit einem Verschluss** zwischen einem Rumpfende eines Rumpfes des Behälters und einem Rand eines in das Rumpfende abdichtend eingedrückten Deckels (1) aus Blech, wobei
-- am Rumpfende das Blech zur Bildung eines relativ scharfen Krümmungsbereichs (11) in einem engen Bogen mit einem Krümmungsradius (d11) um 180° nach außen abgebogen ist;
-- der von einem Deckelspiegel (3) des Deckels (1) durch eine kanalförmige Sicke (4) beabstandete Deckelrand als eine radial äußere Begrenzungsflanke (5) axial über den Deckelspiegel (3) hinaus aufragt und unter einem gegenüber dem Krümmungsradius (d11) des relativ scharfen Krümmungsbereichs (11) am Rumpfende deutlich größeren Radius radial nach außen unter Bildung eines Rollrandes (7) abgebogen ist, wobei ein den Rollrand (7) füllendes und axial nach unten ausgedehntes ringförmiges Dichtungsmaterial (9) vorgesehen ist, das von einer freien Blechkante (8) des Rollrandes (7) gehalten wird, und wobei die freie Blechkante (8) des Rollrandes (7) einen radialen Abstand (d8) von der Begrenzungsflanke (5) hat, welcher Abstand so bemessen ist, dass beim Verschließvorgang des Verschlusses das Rumpfende mit seinem relativ scharfen Krümmungsbereich (11) in Kontakt mit der Begrenzungsflanke (5) des Deckels (1) zwischen dieser Flanke (5) und dem von der freien Kante (8) gehaltenen Dichtungsmaterial (9), an der freien Kante (8) vorbei, in das Innere des Rollrandes (7) eingeschoben ist.

2. Behälter nach Anspruch 1, wobei der Durchmesser des Rumpfendes im Bereich des engen Bogens (11) mit dem Krümmungsradius (d11) zur Bildung des relativ scharfen Krümmungsbereichs (11) und ein Durchmesser des Deckelrandes im Bereich eines Übergangs (6) von Begrenzungsflanke (5) zum Rollrand (7) aufeinander abgestimmt sind, wodurch im verschlossenen Zustand das Rumpfende mit seinem relativ scharfen Krümmungsbereich (11) unter radialer Vorspannung nach innen an einem Übergang (6) zwischen der Begrenzungsflanke (5) und dem Rollrand (7) anliegt.

3. Behälter nach Anspruch 1 oder 2, wobei das Dichtungsmaterial (9) ein Blähcompound ist.

4. Behälter nach einem der vorigen Ansprüche, wobei das Blech des Rumpfes (2) sich von dem kleinen Krümmungsradius (11) aus mit radialem Abstand und etwa parallel zur Rumpfwand axial nach unten erstreckt (L18), insbesondere über die Unterkante des Rollrandes (7) hinaus oder länger als der Durchmesser (d7) des Rollrandes, und anschließend das Blech des Rumpfes unter Bildung einer Stützschulter (12) radial abgebogen ist, für eine Stützung des Dichtungsmaterials (9) in der Schließstellung.

5. Behälter nach Anspruch 4, wobei eine Schulterfläche (12) in radialer Richtung nach außen und schräg nach oben ansteigend ausgebildet ist.

6. Behälter nach Anspruch 1, 4 oder 5, wobei das Rumpfblech vom radial äußeren Ende der bzw. einer Stützschulter (12) aus axial nach unten abgebogen und dann radial nach innen eingerollt (13) ist, wobei ein Krümmungsradius dieser Einrollung (13) so gewählt ist, dass diese außen am Rumpfende angrenzt oder anliegt, insbesondere an einer radialen, umlaufenden Ausformung (15) des Rumpfes oder der Rumpfwand (10,2a).

7. Behälter nach Anspruch 4, 5 oder 6, wobei das Rumpfblech zwischen Stützschulter (12) und der bzw. einer Einrollung (13) zu einer radial und/oder axial vorspringenden Schleife (16) geformt ist, insbesondere als Öffnungshilfe.

8. Behälter nach einem der vorigen Ansprüche, **dadurch gekennzeichnet, dass** Rumpfende und alle rumpfseitigen Elemente (11,18,12,13,16) des Verschlusses aus ein und demselben Blechzuschnitt einstückig ausgeformt sind.

9. Behälter nach einem der vorigen Ansprüche, wobei der Deckel (1) und das Rumpfende (2,10) in der Schließstellung durch einen formschlüssigen Eingriff von insbesondere umlaufenden Sicken (14,15) in der äußeren Begrenzungsflanke (5) und im Rumpfblech (10) form- oder kraftschlüssig gehalten sind, wobei beide Bereiche mit einer axialen Ausdehnung unter einer radialen Vorspannung flächig aneinander anliegen.

10. Behälter nach einem der vorigen Ansprüche, wobei beim Verschließvorgang das Rumpfende (10,11) mit seinem Krümmungsradius (11) in Kontakt mit Dichtungsmaterial (9) auf der Außenseite der Begrenzungsflanke (5) des Deckels (1) gelangt.

11. Behälter nach Anspruch 9, wobei das Halten form- und kraftschlüssig erfolgt.

12. Behälter nach Anspruch 1, wobei ein an den Krümmungsbereich (11) anschließendes flächiges Ende (12) in eine am Behälterrumpf außen anliegende Rollung (13) übergeht, die insbesondere an einer Rumpfsicke (15,15') abgestützt ist.

13. **Verfahren zum Verschließen** eines Verschlussrands zwischen einem offenen Rumpfende eines Behälterrumpfs (2) aus Blech und einem Rand eines in das offene Rumpfende abdichtend eindrückbaren Deckels (1) aus Blech,
- bei welchem das Blech am Rumpfende unter Bildung eines engen Krümmungsbogens (11) um im Wesentlichen 180° nach außen abgebogen ist, wobei der Deckelrand unter einem demgegenüber deutlich größeren Radius radial nach außen unter Bildung eines Rollrandes (7) mit freier Kante (8) abgebogen ist, welcher ein den Rollrand füllendes und axial nach unten ausgedehntes ringförmiges Dichtungsmaterial (9) aufnimmt,
- wobei die freie Blechkante (8) des Deckel-Rollrandes (7) in einem radialen Abstand (d8) vor einer Begrenzungsflanke (5) des Deckels endet, und bei dem Verschließen des Verschlussrandes das nach außen um 180° abgebogene, relativ scharfe Rumpfende mit seinem engen Krümmungsbogen (11) an der freien Blechkante (8) vorbei in das Innere des Rollrandes (7) des Deckels (1) geschoben wird.

## Claims

1. **Container from sheet metal having a seal** between a body end of the container and an edge of a lid (1), made from sheet metal having a panel (3), which lid is pressed into the body end in a sealing manner, wherein
- at the body end, the sheet metal is bent outward by 180° in a close curve with a radius of curvature (d11) forming a relative sharp curvature portion (11),
- the lid edge, which is separated from the lid surface (3) by a channelled bead (4), extending axially upward beyond the lid surface (3) as a radially external defining edge (5) and being bent outwards with a radius which is substantially larger than the bending radius (d11) of the relative sharp curvature portion (11) at the body end, to form a rolled edge (7), wherein an annular sealing material (9) is provided filling the rolled edge and extending axially downwards, which is held by a free sheet edge (8) of the rolled edge (7), and wherein the free sheet edge (8) has a radial distance (d8) from the defining edge (5), said distance being dimensioned such that during the sealing process of the seal the body end, with the bending region (11) thereof bent outward in a tight bend by 180°, in contact with the defining edge (5) of the lid (1), is inserted between this edge (5) and the sealing material (9) held by the free edge (8), past the free edge (9) into the interior of the rolled edge (7).

2. Container with a seal according to claim 1, wherein the diameter of the open body end in the area of the tight bend (11) with the bending radius (d11) and a lid edge diameter in the area of a transition (6) from the defining edge (5) to the rolled edge (7) are matched such that the body end will abut, in its closed position, with its bend arc as bending area (11) at a transition (6) between the defining edge (5) and the rolled edge (7), while being under a radially inward preload.

3. Container with a seal according to claim 1 or 2, wherein the sealing material (9) is a swelling compound.

4. Container according to one of the preceding claims, wherein the sheet metal of the body (2) extends from the small bending radius (11) axially downward (L18), at a radial distance and approximately in parallel with the body wall, in particular extending beyond the lower edge of the rolled edge (7), or further than the diameter (d7) of the rolled edge, and wherein the body sheet metal is subsequently bent radially, thus forming a support shoulder (12) for supporting the sealing material (9) in the closed position.

5. Container according to claim 4, wherein a shoulder surface (12) is provided rising radially outward and slanted upward.

6. Container according to claims 1, 4 or 5, wherein the body sheet metal is bent axially downward from the peripheral radial end of the, or a support shoulder (12), and then being rolled in radially inward (13), wherein a bending radius of this roll-in (13) is selected such that the roll-in is outwardly adjacent to the body end or abuts against it, in particular against a radial circumferential protrusion (15) of the body or of the body wall (10, 2a).

7. Container according to claims 4, 5, or 6, wherein the body sheet metal between the support shoulder (12) and the, or a roll-in (13) is formed into a radially and/or axially protruding lug (16), in particular as an opening aid.

8. Container according to one of the preceding claims, **characterized in that** the body end and all body-side elements (11,18,12,13,16) of the seal are integrally formed from the same sheet metal blank.

9. Container according to one of the preceding claims, wherein the lid (1) and the body end (2,10) are held in the closed position through a positively locking engagement of in particular circumferential corrugations or beads (14,15) in the outer defining edge (5) and in the body sheet metal (10) in a positively locking and/or frictionally locking manner, wherein both areas rest against each other with their surfaces in one radial dimension under a radial preload.

10. Container according to one of the preceding claims, wherein during the sealing process, the body end (10,11) with its bending radius (11) enters into contact with the sealing material (9) on the exterior of the defining edge (5) of the lid (1).

11. Container according to claim 1, wherein the holding is performed in a positively and frictionally locking manner.

12. Container according to claim 1, wherein a planar end (12) adjacent to the bending area (11) transitions into a roll-in (13) resting on the exterior of the container body, which roll-in is supported in particular on a body corrugation or bead (15,15').

13. **Method for sealing a sealing edge** between an open body end of a container body (2) made from sheet metal, and an edge of a lid (1) made from sheet metal which can be inserted into the open end of the body in a sealing manner, wherein the sheet metal is bent outward at the body end by essentially 180° and forming a sharp bend, wherein the lid edge is bent radially outward with a radius which compared thereto is significantly larger while forming a rolled edge (7), the rolled edge with a free end (8), receiving an annular sealing material (9) filling the rolled edge and extending axially downward, wherein the free edge (8) of the rolled edge (7) ends at a radial distance (d8) from the defining edge (5) of the lid, such that during the sealing process of the sealing edge, the body end bent outwards by 180° with its tight curvature (11) can be inserted into the interior of the rolled edge (7) of the lid (1) past the free sheet metal edge (8).

## Revendications

1. Récipient en tôle avec une fermeture entre une extrémité du corps du récipient et un bord d'un couvercle en tôle (1) pouvant être enfoncé de manière étanche dans l'extrémité ouverte du corps avec une surface de couvercle (3), dans lequel
- au niveau de l'extrémité du corps, la tôle est recourbée de 180° vers l'extérieur en un arc serré en formant une zone incurvée (11) ;
- le bord du couvercle, éloigné d'une surface de couvercle (3) par une rainure en forme de canal (4), s'étend axialement au-delà d'une position axiale de la surface de couvercle (3) par un flanc de délimitation radialement extérieur (5) et est recourbé radialement vers l'extérieur selon un rayon nettement plus grand à l'extrémité du corps par rapport au rayon de courbure (d11) de la zone incurvée (11) de manière à former un collet (7), dans lequel il est prévu un matériau d'étanchéité annulaire (9) remplissant le collet (7) et s'étendant axialement vers le bas, qui est retenu par une arête de tôle libre (8) du collet (7), et dans lequel l'arête de tôle libre (8) du collet (7) présente une distance radiale (d8) par rapport au flanc de délimitation (5), distance qui est calculée de telle sorte que, lors d'un processus de fermeture de la fermeture, l'extrémité du corps recourbée de 180° vers l'extérieur avec sa zone incurvée (11) en un arc serré de la zone incurvée (11) soit glissée à l'intérieur du collet (7), le long de l'arête de tôle (8), en contact avec le flanc de délimitation (5) du couvercle (1) entre ce flanc de délimitation (5) et le matériau d'étanchéité (9) retenu par l'arête libre (8).

2. Récipient avec fermeture selon la revendication 1, dans lequel le diamètre de l'extrémité ouverte du corps dans la zone de l'arc serré (11) avec le rayon de courbure (d11) et un diamètre du bord de couvercle dans la zone de la transition (6) du flanc de délimitation (5) au collet (7) sont accordés l'un à l'autre de telle manière qu'à l'état fermé, l'extrémité du corps s'applique sur la transition (6) entre le flanc de délimitation (5) et le collet (7), avec une précontrainte radiale vers l'intérieur, par son arc incurvé formant la zone incurvée (11).

3. Récipient avec fermeture selon la revendication 1 ou 2, dans lequel le matériau d'étanchéité (9) est un élément composé gonflable.

4. Récipient avec fermeture selon l'une quelconque des revendications précédentes, dans lequel la tôle du corps (2) s'étend axialement vers le bas (L18) à partir du petit rayon de courbure (11) à distance radiale et à peu près parallèlement à la paroi du corps, en particulier au-delà de l'arête inférieure du collet (7) ou est plus longue que le diamètre (d7) du collet, et ensuite la tôle du corps est recourbée radialement en formant un épaulement d'appui (12), pour un appui du matériau d'étanchéité (9) dans la position de fermeture.

5. Récipient avec fermeture selon la revendication 4, dans lequel une face de l'épaulement (12) s'étend vers l'extérieur en direction radiale et en direction ascendante en oblique vers le haut.

6. Récipient avec fermeture selon la revendication 1, 4 ou 5, dans lequel la tôle du corps est recourbée axialement vers le bas à partir de l'extrémité radialement extérieure du ou d'un épaulement d'appui (12) et est ensuite enroulée radialement vers l'intérieur (13), dans lequel un rayon de courbure de cet enroulement (13) est choisi de telle manière que celui-ci touche ou s'applique extérieurement sur l'extrémité du corps, en particulier sur un renflement périphérique radial (15) du corps ou de la paroi du corps (10, 2a).

7. Récipient avec fermeture selon la revendication 4, 5 ou 6, dans lequel la tôle du corps entre l'épaulement d'appui (12) et le ou un enroulement (13) est déformée en une boucle (16) saillante radialement et/ou axialement, en particulier comme aide à l'ouverture.

8. Récipient avec fermeture selon l'une quelconque des revendications précédentes, **caractérisé en ce que** l'extrémité du corps et tous les éléments du côté du corps (11, 18, 12, 13, 16) de la fermeture sont formés en une seule pièce à partir d'un seul et même coupon de tôle.

9. Récipient avec fermeture selon l'une quelconque des revendications précédentes, dans lequel le couvercle (1) et l'extrémité du corps (2, 10) sont, dans la position de fermeture, retenus par complémentarité de forme ou de force par un engagement à complémentarité de forme de rainures en particulier périphériques (14, 15) dans le flanc de délimitation extérieur (5) et dans la tôle du corps (10), dans lequel les deux zones sont appliquées à plat l'une sur l'autre avec une extension axiale sous une précontrainte radiale.

10. Récipient avec fermeture selon l'une quelconque des revendications précédentes, dans lequel, lors du processus de fermeture, l'extrémité du corps (10, 11) vient en contact par son rayon de courbure serré (11) avec le matériau d'étanchéité (9) sur le côté extérieur du flanc de délimitation (5) du couvercle (1).

11. Récipient avec fermeture selon la revendication 9, dans lequel la retenue est effectuée par complémentarité de forme et de force.

12. Récipient avec fermeture selon la revendication 1, dans lequel une extrémité plate (12) se raccordant à la zone incurvée (11) se prolonge en un enroulement (13) appliqué extérieurement sur le corps du récipient, et qui est appuyé en particulier sur une moulure du corps (15, 15').

13. Procédé pour fermer un bord de fermeture entre une extrémité de corps ouverte d'un corps de récipient (2) en tôle et un bord d'un couvercle en tôle (1) pouvant être enfoncé de manière étanche dans l'extrémité ouverte du corps, dans lequel la tôle est recourbée de 180° vers l'extérieur au niveau de l'extrémité du corps en formant un arc incurvé serré (11), dans lequel le bord du couvercle est recourbé radialement vers l'extérieur avec un rayon nettement plus grand que celle-ci avec formation d'un collet (7) avec arête libre (8), qui contient un matériau d'étanchéité annulaire (9) remplissant le collet et s'étendant axialement vers le bas, dans lequel l'arête de tôle libre (8) du collet (7) du couvercle se termine à une distance radiale (d8) avant un flanc de délimitation (5) du couvercle, de telle manière que, lors d'un processus de fermeture du bord de la fermeture, l'extrémité du corps recourbée de 180° vers l'extérieur soit glissée avec son arc incurvé serré (11) à l'intérieur du collet (7) du couvercle (1), le long de l'arête de tôle libre (8).
